# EUROPÄISCHE PATENTSCHRIFT

(11) **EP 3 851 624 B1**
(45) Veröffentlichungstag und Bekanntmachung des Hinweises auf die Patenterteilung: **12.07.2023**
(21) Anmeldenummer: 20152632.4
(22) Anmeldetag: 20.01.2020
(51) Int. Cl.: E06B 1/62

(54) **DICHTBANDROLLE**
SEALING TAPE ROLL
ROULEAU DE BANDE D'ÉTANCHÉITÉ

(43) Veröffentlichungstag der Anmeldung: 21.07.2021
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 3 323 969

## Beschreibung

Die vorliegende Erfindung betrifft eine Dichtbandrolle mit einem Dichtband aus Weichschaumstoff.

Derartige Dichtbänder dienen im Allgemeinen zur Abdichtung von Fugen zwischen Bauteilen, insbesondere Rahmenprofilen von Fenstern oder Türen, und der Gebäudewand und werden zur einfachen Handhabung sowie zur platzsparenden Lagerung und zum Transport in Form von Dichtbandrollen bereitgestellt.

An der Unterseite weisen Dichtbänder üblicherweise eine Klebeschicht auf, mittels derer sie am jeweiligen Bauteil befestigt werden können. Um zu vermeiden, dass jede Windung des Dichtbands in einer Dichtbandrolle jeweils an der benachbarten Windung kleben und dadurch das Abwickeln des Dichtbands von der Dichtbandrolle erschwert wird oder das Dichtband beim Abwickeln Schaden nimmt, ist eine solche Klebeschicht in der Regel mit einer Abziehfolie bedeckt. Die Abziehfolie ist vor dem Anbringen des Dichtbands an einem Bauteil abzuziehen, um die Klebeschicht freizulegen. Das Entfernen der Abziehfolie stellt einen weiteren Arbeitsschritt und somit zusätzlichen Aufwand bei der Montage des Dichtbands dar.

Es sind daher auch verschiedene Ausführungen von Dichtbändern bekannt, die keine Abziehfolie aufweisen. Ein Beispiel eines solchen als Rolle konfektionierten Dichtbands ist aus EP 3 323 969 A1 bekannt. Dort ist an der Oberseite des Dichtbands ein Gitter angebracht, das den Schaumstoff des Grundkörpers teilweise bedeckt, sodass die an der Unterseite der benachbarten Wicklung angeordnete Selbstklebeschicht nur in den nicht vom Gitter bedeckten Bereichen am Schaumstoff anhaftet.

Es ist eine Aufgabe der vorliegenden Erfindung, eine verbesserte Dichtbandrolle mit einem Dichtband bereitzustellen, die eine einfache und schnelle Montage des Dichtbands ermöglicht sowie eine feste Verhaftung des Dichtbands an einem Bauteil gewährleistet.

Diese Aufgabe wird durch den Gegenstand des Anspruchs 1 gelöst. Bevorzugte Ausführungsformen sind Gegenstand der Unteransprüche.

Eine erfindungsgemäße Dichtbandrolle umfasst ein Dichtband, das in radial aufeinander folgenden Windungen aufgewickelt ist, die durch Abwickeln wieder voneinander lösbar sind, wobei das Dichtband einen Grundkörper aus einem nach Kompression rückstellfähigen Weichschaumstoff aufweist. Das Dichtband weist weiterhin eine Unterseite, eine Oberseite und zwei die Oberseite und die Unterseite verbindende Seitenflanken auf, wobei in der Dichtbandrolle die Unterseite einer Windung benachbart zur Oberseite der nachfolgenden Windung angeordnet ist und die Seitenflanken an den Stirnseiten der Dichtbandrolle angeordnet sind. An der Unterseite des Dichtbands ist eine Selbstklebeschicht angeordnet. Die Selbstklebeschicht weist eine Teilabdeckung auf, die aus in einem Muster an der Unterseite des Dichtbands bzw. auf der Selbstklebeschicht angeordneten Strängen gebildet ist, wobei zwischen den Strängen Durchtrittsöffnungen für nicht bedeckte Bereiche der Selbstklebeschicht vorgesehen sind.

Auf diese Weise wird eine Dichtbandrolle mit einem Dichtband bereitgestellt, bei dem die Selbstklebeschicht an der Unterseite des Dichtbands teilweise abgedeckt ist, wodurch die Haftung zwischen zwei aneinander angrenzenden Windungen des Dichtbands in der Dichtbandrolle im Vergleich zu einer vollständig freiliegenden Selbstklebeschicht verringert ist. Dies ermöglicht ein einfaches Abwickeln des Dichtbands von der Dichtbandrolle, auch wenn kein zusätzliches Trennmittel, wie z.B. eine Abziehfolie, zwischen benachbarten Windungen vorgesehen ist. Der Arbeitsschritt des Abziehens einer Abziehfolie oder ähnlicher Trennmittel kann daher entfallen. Zudem ist es nicht notwendig, die Haftkraft der Selbstklebeschicht zu verringern, um ein einfaches Abwickeln des Dichtbands von der Rolle zu ermöglichen. Die Haftkraft der Selbstklebeschicht kann daher so stark ausgebildet sein, dass die nicht bedeckten Bereiche der Selbstklebeschicht für eine sichere und zuverlässige Anhaftung des Dichtbands am Bauteil, insbesondere am Rahmenprofil eines Fensters oder einer Tür, sorgen.

Das Muster, in dem die Stränge angeordnet sind, kann ein beliebiges Muster sein. Vorzugsweise ist das Muster ein gleichmäßiges bzw. regelmäßiges Muster, bei dem die Stränge der Teilabdeckung in einem vordefinierten, wiederkehrenden Verhältnis zueinander angeordnet sind. Das Muster kann aber auch ein unregelmäßiges oder zufälliges Muster sein. Jeder Strang der Teilabdeckung kann einteilig oder mehrteilig ausgebildet sein. Zum Beispiel kann ein Strang aus einer Faser oder aus mehreren Fasern gebildet sein. Die Stränge können jeweils eine im Wesentlichen zylindrische Form aufweisen, wie das beispielsweise bei Fäden oder Fasern der Fall ist. Die Stränge können aber auch jeweils im Wesentlichen flächig ausgebildet sein, sodass sie eine Höhe aufweisen, die deutlich geringer als eine Breite und eine Länge eines jeden Strangs ist. Dies kann zum Beispiel bei Strängen aus einem folienartigen Material oder aus einem Gewebe oder Gelege der Fall sein.

Grundsätzlich können die Stränge der Teilabdeckung beliebig an der Unterseite des Dichtbands bzw. auf der Selbstklebeschicht angeordnet sein. Bevorzugt erstreckt sich aber jeder Strang im Wesentlichen linienartig bzw. gerade entlang der Unterseite.

In einer bevorzugten Ausführungsform verlaufen zumindest einige Stränge der Teilabdeckung in einer Haupterstreckungsrichtung des Dichtbands. Es können auch alle Stränge in der Haupterstreckungsrichtung des Dichtbands verlaufen.

Die Haupterstreckungsrichtung des Dichtbands ist die Richtung, in der sich das Dichtband am weitesten erstreckt und entspricht in der Regel einer Längsrichtung des Dichtbands. Die Haupterstreckungsrichtung bzw. Längsrichtung ist vorzugsweise parallel zur Unterseite des Dichtbands und parallel zu dessen Seitenflanken ausgerichtet. Verlaufen zumindest einige Stränge der Teilabdeckung in der Haupterstreckungsrichtung des Dichtbands, lassen sich diese besonders einfach über die gesamte Länge des Dichtbands an der Unterseite bzw. auf der Selbstklebeschicht anordnen. Insbesondere kann sich jeder solche Strang über die gesamte Länge des Dichtbands erstrecken.

Vorzugsweise verlaufen zumindest einige der Stränge der Teilabdeckung schräg oder senkrecht zur Haupterstreckungsrichtung des Dichtbands. Eine Richtung senkrecht zur Haupterstreckungs- bzw. Längsrichtung und parallel zur Unterseite wird auch als Querrichtung bezeichnet.

Es sind Ausführungsformen denkbar, bei denen alle Stränge der Teilabdeckung schräg oder senkrecht zur Haupterstreckungsrichtung verlaufen. Dies ist zum Beispiel vorteilhaft, wenn sich die Stränge nur in kurzen Längen aus dem gewünschten Material herstellen lassen oder sich nur schwer entlang der Haupterstreckungsrichtung im gewünschten Muster aufbringen lassen.

Es sind aber auch Ausführungsformen denkbar, bei denen einige Stränge der Teilabdeckung in der Haupterstreckungsrichtung verlaufen und einige andere Stränge schräg oder senkrecht zur Haupterstreckungsrichtung des Dichtbands verlaufen. In diesem Fall sind die Stränge der Teilabdeckung gitterförmig angeordnet, was zu einer erhöhten Stabilität führt.

Umfasst die Teilabdeckung sowohl Stränge, die in Haupterstreckungsrichtung des Dichtbands verlaufen, als auch Stränge, die schräg oder senkrecht zur Haupterstreckungsrichtung des Dichtbands verlaufen, bilden die Stränge bevorzugt ein Gittergewebe oder ein Gittergelege.

Bei einem Gittergewebe sind die Stränge der Teilabdeckung miteinander verwebt. Dabei erstrecken sich zum Beispiel erste Stränge in Haupterstreckung und zweite Stränge in Querrichtung. Die zweiten Stränge verlaufen abwechselnd über einen ersten Strang hinüber und unter einem dazu benachbarten ersten Strang hindurch. In Haupterstreckung eines ersten Strangs verläuft abwechselnd ein zweiter Strang über diesen ersten Strang und ein zweiter Strang unter diesem ersten Strang. Die Durchtrittsöffnungen zwischen den Strängen weisen dann vorzugsweise einen im Wesentlichen rechteckigen oder rautenförmigen Querschnitt, mehr bevorzugt einen quadratischen Querschnitt, auf.

Bei einem Gittergelege sind mehrere Lagen von Strängen übereinander angeordnet. Zum Beispiel umfasst eine erste Lage nur erste Stränge und eine zweite Lage umfasst nur zweite Stränge. Alle Stränge einer Lage verlaufen stets oberhalb bzw. unterhalb einer benachbarten Lage von Strängen. Es ist auch denkbar, dass eine erste Lage alle ersten Stränge umfasst und eine zweite und eine dritte Lage jeweils jeden zweiten der zweiten Stränge umfassen, wobei eine aus zweiter und dritter Lage oberhalb der ersten Lage angeordnet ist und die andere aus zweiter und dritter Lage unterhalb der ersten Lage angeordnet ist. Vorzugsweise sind die zweiten Stränge der zweiten und der dritten Lage in Haupterstreckungsrichtung beabstandet zueinander angeordnet sind. Auch in dieser Ausführungsform weisen die Durchtrittsöffnungen zwischen den Strängen vorzugsweise einen rechteckigen oder rautenförmigen Querschnitt, mehr bevorzugt einen quadratischen Querschnitt, auf.

Beliebige Variationen von Gittergeweben und Gittergelegen sind für den Fachmann ohne weiteres ersichtlich.

Bevorzugt ist die Selbstklebeschicht an der gesamten Unterseite des Dichtbands angeordnet, erstreckt sich also entlang der Unterseite von einer Seitenflanke bis zur anderen Seitenflanke.

Vorzugsweise ist die Selbstklebeschicht aus einem Klebebandstreifen, besonders bevorzugt einem doppelseitigen Klebeband gebildet. In einer Ausführungsform kann die Selbstklebeschicht einen Polyacrylatklebstoff umfassen. Die Selbstklebeschicht kann auch einen oberflächlichen Schmelzklebstoff (Hotmelt) umfassen.

Ein geeignetes Trockenauftragsgewicht des Klebstoffs bzw. Klebstoffstreifens der Selbstklebeschicht liegt zwischen vorzugsweise zwischen 50 und 250 g/m², bevorzugt zwischen 70 und 200 g/m², mehr bevorzugt zwischen 80 und 150 g/m² und ist definiert als die Masse des Klebstoffs bzw. Klebstoffstreifens, die auf eine bestimmte Fläche des Werkstücks, hier des Dichtbands, aufgebracht ist.

Eine Haft- oder Klebkraft der Selbstklebeschicht ist vorzugsweise durch eine Schäladhäsion auf Stahl in Anlehnung an DIN EN 1939:2003 (D) definiert, die mindestens 3 bis 10 N/(25 mm), bevorzugt mindestens 10 bis 15 N/(25 mm), mehr bevorzugt mindestens 15 bis 20 N/(25 mm) beträgt. Dadurch wird eine gute Haftung der Selbstklebeschicht am Bauteil, an dem das Dichtband zu befestigen ist, erreicht.

Die Schäladhäsion auf Stahl ist in Anlehnung an DIN EN 1939: 2003(D), Verfahren 3 (Tabelle 1) bei einer Temperatur von 23°C und einer relativen Luftfeuchtigkeit von 50% zu ermitteln. Abweichend von der DIN wird die Selbstklebeschicht durch eine 5 kg schwere Rolle angedrückt und eine Wartezeit zwischen Applikation und Prüfung von 10 Minuten eingehalten. Die eingesetzte Selbstklebeschicht ist 25 mm breit und 300 mm lang. Die Abschälung erfolgt in einer Richtung senkrecht zur Breite der Selbstklebeschicht. Der Abziehwinkel, wie in DIN EN 1939:2003(D) definiert, beträgt 180°. Die Abzugsgeschwindigkeit beträgt 300 mm/Minute. Abweichend von der DIN wird die Haft- bzw. Klebkraft bezogen auf eine Breite von 25 mm angeben.

Die Haft- bzw. Klebkraft der Selbstklebeschicht ist dadurch für die bevorzugte Ausführungsform der Selbstklebeschicht als doppelseitiges Klebeband definiert. Sollte eine andere Selbstklebeschicht eingesetzt werden, weist diese vorzugsweise eine entsprechende Haft- bzw. Klebkraft unter entsprechenden Vergleichsbedingungen auf.

Um die Dichtbandrolle möglichst einfach entlang eines Bauteils, insbesondere eines Rahmenprofils eines Fensters oder einer Tür, abwickeln und dabei mit diesem verbinden zu können, liegt die Unterseite des Dichtbands innerhalb einer Windung vorzugsweise radial weiter außen als die Oberseite des Dichtbands derselben Windung. Die Unterseite des Dichtbands ist dann radial nach außen gerichtet. Eine Umfangs- bzw. Mantelfläche der Dichtbandrolle ist folglich durch die Unterseite des Dichtbands gebildet und kann unmittelbar auf das Bauteil aufgesetzt und mit diesem verbunden werden.

Alternativ kann die Unterseite des Dichtbands innerhalb einer Windung radial weiter innen liegen als die Oberseite des Dichtbands derselben Windung. Die Unterseite des Dichtbands ist dann in der Dichtbandrolle radial nach innen gerichtet. Die Umfangs- bzw. Mantelfläche der Dichtbandrolle ist folglich durch die Oberseite des Dichtbands gebildet. Im zur Dichtbandrolle aufgewickelten Zustand ist die Unterseite und somit die Selbstklebeschicht des Dichtbands dann vor Beschädigung und Verschmutzung geschützt.

Vorzugsweise weisen die Stränge jeweils eine Breite von 0,01 bis 3 mm, mehr bevorzugt von 0,1 bis 2 mm, besonders bevorzugt von 0,5 bis 2 mm auf. Bei im Wesentlichen zylindrischen Strängen weisen diese vorzugsweise entsprechend einen Durchmesser von 0,01 bis 3 mm, mehr bevorzugt von 0,1 bis 2 mm, besonders bevorzugt von 0,5 bis 2 mm auf.

Um eine möglichst gute Anhaftung des Dichtbands an einem Bauteil sowie ein möglichst geringes Verkleben der Windungen des Dichtbands in der Dichtbandrolle zu erreichen, hat es sich als vorteilhaft erwiesen, wenn die Stränge zusammen zwischen 1 und 50 % einer Fläche der Selbstklebeschicht, bevorzugt zwischen 2 und 30 % der Fläche der Selbstklebeschicht, mehr bevorzugt zwischen 3 und 20 % der Fläche der Selbstklebeschicht abdecken.

Bezug genommen wird dabei nur auf die Fläche einer vom Grundkörper des Dichtbands abgewandten Seite der Selbstklebeschicht in einem von der Dichtbandrolle abgewickelten Zustand des Dichtbands.

Die Stränge sind vorzugsweise aus einem Material gebildet, das Zellwolle, Polyester oder Glasfaser aufweist. Zusätzlich oder alternativ kann ein Strang auch einen Folienstreifen aus einem beliebigen Kunststoff oder einen Textilstreifen umfassen.

Jeder Strang weist bevorzugt eine Dicke von 1 µm bis 5 mm auf, mehr bevorzugt von 10 µm bis 3 mm, besonders bevorzugt von 50 µm bis 2 mm.

Es ist weiterhin bevorzugt, dass sowohl die Stränge als auch die nicht bedeckten Bereiche der Selbstklebeschicht einer Windung an einer benachbarten Windung des Dichtbands anliegen. Dadurch wird sichergestellt, dass zumindest ein Teil jedes Strangs außerhalb der Selbstklebeschicht und in Kontakt mit einer benachbarten Windung des Dichtbands angeordnet ist und dadurch zur Reduzierung der Verhaftung der benachbarten Windungen beiträgt. Zudem werden die benachbarten Windungen durch die nicht bedeckten Bereiche der Selbstklebeschicht aneinander gehalten, um einem selbstständigen Abrollen der Dichtbandrolle entgegenzuwirken und ein sicheres Anhaften des Dichtbands an einem Bauteil zu ermöglichen.

Besonders bevorzugt liegen die Stränge und die nicht bedeckten Bereiche der Selbstklebeschicht einer Windung direkt am Grundkörper der benachbarten Windung an. An der Oberseite des Dichtbands bzw. an der Oberseite des Grundkörpers der benachbarten Windung ist kein zusätzliches Trenn- oder Abdeckmittel angeordnet.

Der Weichschaumstoff des Grundkörpers des Dichtbands kann aus jedem beliebigen offenzelligen oder gemischtzelligen Weichschaumstoff gebildet sein, zum Beispiel aus Polyurethan. Das Raumgewicht derartiger Weichschaumstoffe liegt zwischen 20 und 200 kg/m³.

Dies liefert den Vorteil, dass sich der Weichschaumstoff besonders elastisch an die Gebäudewand anlegt und somit die Bildung von Luftkanälen und/oder Wasserdampfdiffusionskanälen zwischen Dichtband und Gebäudewand in Funktionsrichtung vermieden wird.

Ist die Oberseite des Dichtbands nicht mit einem zusätzlichen Abdeckmittel versehen, sondern durch den Weichschaumstoff des Grundkörpers gebildet, wird eine gute Anpassung der Oberseite des Dichtbands an die Oberflächenstruktur der Gebäudemauer in einem Einbauzustand des Dichtbands ermöglicht.

Im Einbauzustand ist das Dichtband in einem Bauwerksabschnitt angeordnet. Der Bauwerksabschnitt umfasst eine Gebäudemauer bzw. Wand und ein in eine Öffnung in der Wand eingesetztes Bauteil, wobei das Dichtband in einer Fuge zwischen Bauteil und Wand angeordnet ist und die Fuge abdichtet. Die Seitenflanken des Dichtbands sind dabei einer Rauminnenseite bzw. einer Raumaußenseite zugewandt und das Dichtband ist vorzugsweise mittels der Selbstklebeschicht im Bereich der Unterseite des Dichtbands mit dem Bauteil verbunden. Gegenüber einem unkomprimierten bzw. vollständig expandierten Zustand des Dichtbands ist das Dichtband im Einbauzustand teilkomprimiert. Die Teilkomprimierung ist weniger stark als die Komprimierung in der Dichtbandrolle.

In einer alternativen Ausführungsform ist an der Oberseite des Dichtbands ein Abdeckmittel angeordnet, das den Grundkörper zumindest teilweise bedeckt. Dadurch werden auch die nicht von der Teilabdeckung bedeckten Bereiche der Selbstklebeschicht zumindest teilweise vom Grundkörper der benachbarten Windung getrennt und es ist möglich, eine Selbstklebeschicht mit größerer Haftkraft einzusetzen.

Vorzugsweise ist ein solches Abdeckmittel flexibel ausgebildet und/oder bedeckt die Oberseite des Grundkörpers nicht vollständig, sodass eine ausreichende Anpassung der Oberseite des Dichtbands an das Oberflächenprofil der Gebäudemauer gewährleistet ist.

In einer bevorzugten Ausführungsform weist das Abdeckmittel weitere Stränge auf, die in einem Muster angeordnet sind, wobei zwischen den weiteren Strängen Durchtrittsöffnungen für den Weichschaumstoff vorgesehen sind.

Im Übrigen können die weiteren Stränge an der Oberseite des Dichtbands entsprechend den Strängen der Teilabdeckung ausgebildet sein, wie zuvor beschrieben. Die weiteren Stränge reduzieren die Kontaktfläche zwischen der Oberseite des Grundkörpers einer Windung des Dichtbands und der Selbstklebeschicht der benachbarten Windung und ermöglichen zugleich eine großflächige Anlage des Weichschaumstoffs an einer Gebäudemauer.

Die weiteren Stränge an der Oberseite des Dichtbands sind derart ausgebildet und mit dem Grundkörper des Dichtbands verbunden, dass die Haftkraft zwischen ihnen und dem Grundkörper größer ist als die Haftkraft zwischen ihnen und der Selbstklebeschicht einer benachbarten Windung.

Vorzugsweise sind die weiteren Stränge an der Oberseite des Dichtbands derart angeordnet, dass sie sich nicht mit den Strängen der Teilabdeckung des Dichtbands einer benachbarten Windung des Dichtbands decken, sondern überwiegend mit nicht bedeckten Bereichen der Selbstklebeschicht in Kontakt kommen.

Weiterhin sind die weiteren Stränge bevorzugt parallel zu den ersten Strängen der Teilabdeckung angeordnet.

Beispielsweise kann das Abdeckmittel auch als Beflockung aus am Weichschaumstoff anhaftenden Partikeln, bevorzugt aus Silikon oder Kunststoffgranulat, ausgebildet sein. Die Partikel weisen bevorzugt eine Größe von 0,01 bis 1 mm auf. Aufgrund der geringen Größe der Partikel kann sich die Oberseite des Dichtbands trotz der Beflockung gut an das Oberflächenprofil einer Gebäudemauer anpassen. Eine solche Beflockung kann auch ausreichend flexibel für eine gute Anlage an der Gebäudemauer ausgebildet sein und zugleich die Haftung zwischen den Windungen des Dichtbands in der Dichtbandrolle reduzieren.

Besonders bevorzugt bedeckt das Abdeckmittel insgesamt zwischen 5 und 98 % einer Fläche der Oberseite des Dichtbands.

In einer Ausführungsform, bei der kein Abdeckmittel vorgesehen ist, kann zwischen jeweils zwei benachbarten Windungen ein durchgängiger Trennstreifen eingelegt sein, der an einer Seite lose oder lösbar an der Oberseite der einen Windung des Dichtbands anliegt und an der gegenüberliegenden Seite an den Strängen der Teilabdeckung und den nicht bedeckten Bereichen der Selbstklebeschicht der benachbarten Windung des Dichtbands anliegt. Der Trennstreifen haftet lösbar an den nicht bedeckten Bereichen der Selbstklebeschicht. Aufgrund der durch die Teilabdeckung reduzierten Oberfläche der Selbstklebeschicht haftet der Trennstreifen mit einer geringeren Haftkraft an der Selbstklebeschicht als herkömmliche Abziehfolien an den Klebeschichten der bekannten Dichtbänder.

Bevorzugt kann der Trennstreifen aus einem Material gebildet sein, das nicht oder kaum an der Selbstklebeschicht bzw. an den nicht bedeckten Bereichen derselben haftet. Vorzugsweise löst sich der Trennstreifen beim Abwickeln des Dichtbands von der Dichtbandrolle von selbst vom Dichtband. Andernfalls ist der Trennstreifen durch den Anwender sehr einfach zu lösen.

Der Grundkörper des Dichtbands wird vorzugsweise zur verzögerten Rückstellung wenigstens teilweise und bevorzugt vollständig mit einem Imprägniermittel imprägniert. Das Imprägniermittel weist vorzugsweise eine Acrylatdispersion auf. Bei einer vorteilhaften Ausführungsform weist die Acrylatdispersion in homogener Phase dispergierte Acrylatpolymerteilchen auf. Besonders bevorzugt ist der Schaumstoff des Grundkörpers mit einem Gewichtsanteil an Acrylatdispersion zur verzögerten Rückstellung derart imprägniert, dass das Dichtband bei 20°C und 50% relativer Luftfeuchtigkeit eine Rückstellung in weniger als 24 Stunden von einem Kompressionsgrad des Dichtbandes von ca. 9% bis 13% der maximalen Expansion bis zum Fugenverschluss vollzieht.

Die Luftdurchlässigkeit des Weichschaums des mindestens einen Grundkörpers beträgt bevorzugt zwischen 50 bis 1.000 l/(m²s), mehr bevorzugt zwischen 60 und 600 l/(m²s) und besonders bevorzugt zwischen 80 und 400 l/(m²s). Alle im Rahmen dieser Anmeldung getätigten Angaben zur Luftdurchlässigkeit beziehen sich auf eine Bestimmung unter den Normbedingungen eines 10 mm dicken Schaumstückes (vollständig entspannt) bei einem Messunterdruck von 1,0 bar, Prüffläche 100 cm²; Frank-Gerät 21443; DIN EN ISO 9237:1995.

Vorzugsweise weist der Weichschaum des Grundkörpers eine Stauchhärte von mehr als 2 kPa auf. Bevorzugt liegt die Stauchhärte bei mehr als 2,1 kPa, mehr bevorzugt bei mehr als 2,2 kPa, besonders bevorzugt bei mehr als 2,3 kPa. Die Stauchhärte beträgt vorzugsweise weniger als 4 kPa, bevorzugt weniger als 3,8 kPa und mehr bevorzugt weniger als 3,6 kPa. Die Stauchhärte ist ein Maß für die Festigkeit des Schaumstoffes. Die hier angegebenen Werte sind dabei auf eine Kompression von 40% gegenüber der Ausgangshöhe bezogen Die Stauchhärte wird bestimmt nach DIN EN ISO 3386:2015, es wird der CV40 angegeben.

Weitere Vorteile und Merkmale der Erfindung ergeben sich aus der nachfolgenden Beschreibung unter Bezugnahme auf die beigefügten Figuren.
- Fig. 1: ist eine perspektivische Ansicht einer erfindungsgemäßen Dichtbandrolle gemäß einer ersten Ausführungsform.
- Fig. 2: ist eine Querschnittsansicht eines Dichtbands der Dichtbandrolle nach Fig. 1 in einem vollständig expandierten Zustand.
- Fig. 3: ist eine Ansicht von unten der Dichtbandrolle nach Fig. 1.
- Fig. 4: ist eine perspektivische Ansicht einer erfindungsgemäßen Dichtbandrolle gemäß einer zweiten Ausführungsform.
- Fig. 5: ist eine Ansicht von unten der Dichtbandrolle nach Fig. 4.
- Fig. 6: ist eine perspektivische Ansicht einer erfindungsgemäßen Dichtbandrolle gemäß einer dritten Ausführungsform.
- Fig. 7: ist eine Querschnittsansicht eines Dichtbands der Dichtbandrolle nach Fig. 6 in einem vollständig expandierten Zustand.

In den Fig. 1 bis 3 ist eine erfindungsgemäße Dichtbandrolle 2 gemäß einer ersten Ausführungsform in verschiedenen Ansichten dargestellt. Die Dichtbandrolle 2 umfasst ein Dichtband 4 mit einem Grundkörper 6 aus einem nach Kompression rückstellfähigen Weichschaumstoff. Das Dichtband 4 weist eine Unterseite 8, eine Oberseite 10 und zwei die Oberseite 10 und die Unterseite 8 verbindende Seitenflanken 12 auf.

Das Dichtband 4 ist in radial aufeinander folgenden Windungen zur Dichtbandrolle 2 derart aufgewickelt, dass die Unterseite 8 einer Windung benachbart zur Oberseite 10 einer nachfolgenden Windung angeordnet ist und die Seitenflanken 12 des Dichtbands 4 an Stirnseiten 14 der Dichtbandrolle 2 angeordnet sind. Das Dichtband 4 ist vorzugsweise um eine Achse 16 zur Dichtbandrolle 2 aufgewickelt, die sich parallel zur Unterseite 8 erstreckt und senkrecht zu den Seitenflanken 12 des Dichtbands 4 bzw. zu den Stirnseiten 14 der Dichtbandrolle 2 ausgerichtet sein kann.

An der Unterseite 8 des Dichtbands 2 ist eine Selbstklebeschicht 18 angeordnet. Mittels der Selbstklebeschicht 18 kann das Dichtband 4 an einem Bauteil, insbesondere einem Rahmenprofil eines Fensters oder einer Tür, angebracht werden. Die Selbstklebeschicht 18 weist eine Teilabdeckung 20 auf, die aus in einem Muster angeordneten Strängen 22 gebildet ist. Zwischen den Strängen 22 sind Durchtrittsöffnungen 24 für nicht bedeckte Bereiche der Selbstklebeschicht 18 vorgesehen.

Die Selbstklebeschicht 18 kann in den nicht bedeckten Bereichen der Durchtrittsöffnungen 24 mit dem entsprechenden Bauteil in Kontakt gebracht werden, um das Dichtband 4 am Bauteil zu befestigen. Die Haftkraft der Selbstklebeschicht 18 ist ausreichend groß, um ein zuverlässiges Anbringen des Dichtbands 2 mittels der nicht bedeckten Bereiche der Selbstklebeschicht 18 am Bauteil zu gewährleisten.

In der dargestellten Ausführungsform ist das Dichtband 4 derart zur Dichtbandrolle 2 aufgewickelt, dass die Unterseite 8 des Dichtbands 4 innerhalb einer Windung radial weiter außen liegt als die Oberseite 10 des Dichtbands 4 derselben Windung. Die Unterseite 8 des Dichtbands 4 ist folglich radial nach außen gerichtet und bildet eine Umfangs- bzw. Mantelfläche 15 der Dichtbandrolle 2. Dadurch kann ein außenliegender Endabschnitt des Dichtbands 4, der in Fig. 1 bereits von der Dichtbandrolle 2 abgewickelt dargestellt ist, mittels der Selbstklebeschicht 18 direkt am Bauteil (Fensterrahmen, Türrahmen) angebracht werden und die Dichtbandrolle 2 kann entlang des Bauteils abgerollt werden. Dadurch wird eine besonders einfache Anbringung des Dichtbands 4 am Bauteil ermöglicht.

Es ist aber auch denkbar, das Dichtband 4 andersherum um die Achse 16 zur Dichtbandrolle 2 aufzuwickeln, sodass die Unterseite 8 des Dichtbands 4 innerhalb einer Windung radial weiter innen liegt als die Oberseite 10 des Dichtbands 4 derselben Windung. Entsprechend ist die Unterseite 8 dann radial nach innen gerichtet und die Oberseite 10 des Dichtbands 4 ist radial nach außen gerichtet und bildet die Umfangs- bzw. Mantelfläche 15 der Dichtbandrolle 2. Die auf der Unterseite 8 des Dichtbands 4 angeordnete Selbstklebeschicht 18 ist dann immer innerhalb der Dichtbandrolle 18 angeordnet und vor Beschädigung und Verschmutzung geschützt.

Die Stränge 22 verringern die freie Oberfläche der Selbstklebeschicht 18, sodass ein möglichst problemloses Abwickeln des Dichtbands 4 von der Dichtbandrolle 2 möglich ist, ohne dass die einzelnen Windungen des Dichtbands 4 stark aneinander anhaften.

In der dargestellten Ausführungsform liegen sowohl die Stränge 22 als auch die im Bereich der Durchtrittsöffnungen 24 nicht bedeckten Bereiche der Selbstklebeschicht 18 einer Windung in der Dichtbandrolle an einer benachbarten Windung des Dichtbands 4 an. Besonders bevorzugt liegen die Stränge 22 und die nicht bedeckten Bereiche der Selbstklebeschicht 18 einer Windung direkt am Grundkörper 6 der benachbarten Windung an. Neben der Teilabdeckung 20 sind in der Regel keine weiteren Trennmittel notwendig, um die benachbarten Windungen des Dichtbands 4 in der Dichtbandrolle 2 voneinander zu trennen bzw. die durch die Selbstklebeschicht 18 bedingte Verhaftung der Windungen zu reduzieren.

Wie in Fig. 2 zu erkennen ist, bedecken die Stränge 22 nur einen Teil der Fläche der Selbstklebeschicht 18, die vom Grundkörper 6 abgewandt ist. Die Stränge 22 können auf der vom Grundkörper 6 abgewandten Oberfläche der Selbstklebeschicht 18 angeordnet sein, wie dargestellt, oder teilweise in die Selbstklebeschicht 18 eingelassen sein, solange sie einen Teil der Unterseite 8 des Dichtbands 4 bilden und dadurch die freie Oberfläche der Selbstklebeschicht 18 reduzieren.

In der dargestellten Ausführungsform umfasst die Teilabdeckung 20 eine Vielzahl von Strängen 22. Die Vielzahl von Strängen 22 umfasst eine Mehrzahl von ersten Strängen 26 und eine Mehrzahl von zweiten Strängen 28. Die Mehrzahl von ersten Strängen verläuft in einer Haupterstreckungsrichtung L des Dichtbands 4. Die Haupterstreckungsrichtung L des Dichtbands 4 wird auch als Längsrichtung L bezeichnet und ist vorzugsweise parallel zur Unterseite 8 und parallel zu den Seitenflanken 12 des Dichtbands 4 definiert. Die ersten Stränge 26 sind in einer Querrichtung Q zueinander beabstandet. Die Querrichtung Q ist senkrecht zur Längsrichtung L und parallel zur Unterseite 8 des Dichtbands 4 definiert. Vorzugsweise sind die ersten Stränge 26 gleichmäßig über die Breite des Dichtbands 4 in Querrichtung Q verteilt. Das heißt, dass jedes Paar von benachbarten ersten Strängen 26 denselben Abstand in Querrichtung Q aufweist, wie alle anderen Paare von ersten Strängen 26.

Die Mehrzahl von zweiten Strängen 28 der Vielzahl von Strängen 22 der Teilabdeckung 20 verläuft hier senkrecht zur Haupterstreckungsrichtung L des Dichtbands 4. Die zweiten Stränge 28 sind somit parallel zur Querrichtung Q ausgerichtet und in Längsrichtung L zueinander beabstandet. Vorzugsweise sind die zweiten Stränge 28 in Haupterstreckungsrichtung L gleichmäßig über die Länge des Dichtbands 4 entlang der Unterseite 8 verteilt. Das heißt, dass jedes Paar von benachbarten zweiten Strängen 28 denselben Abstand in Längsrichtung L aufweist, wie alle anderen Paare von zweiten Strängen 28. Die zweiten Stränge könnten aber auch schräg zur Haupterstreckungsrichtung L des Dichtbands 4 angeordnet sein.

Besonders bevorzugt ist der Abstand der ersten Stränge 26 in Querrichtung Q gleich dem Abstand der zweiten Stränge 28 in Haupterstreckungsrichtung L. Die Durchtrittsöffnungen 24 weisen dann eine im Wesentlichen quadratische Form auf.

Umfasst die Vielzahl von Strängen 22, wie dargestellt, erste und zweite Stränge 26, 28, bilden diese eine gitterförmige Teilabdeckung 20.

Die gitterförmige Teilabdeckung 20 kann als Gittergewebe oder Gittergelege ausgebildet sein. Bei einem Gittergewebe sind die Stränge 22 der Teilabdeckung 20 miteinander verwebt. Dabei erstrecken sich zum Beispiel die ersten Stränge 26 in der Haupterstreckung L und jeder zweite Strang 28 verläuft in Querrichtung Q abwechselnd über einen ersten Strang 26 und unter einem zu diesem benachbarten ersten Strang 26 hindurch. Von zwei benachbarten zweiten Strängen 28 verläuft stets einer über einen ersten Strang 26 und einer unter demselben ersten Strang 26.

Bei einem Gittergelege sind mehrere Lagen von Strängen 22 übereinander angeordnet. Zum Beispiel umfasst eine erste Lage die Mehrzahl von ersten Strängen 26 und eine zweite Lage umfasst die Mehrzahl von zweiten Strängen 28. Alle Stränge 22 einer Lage verlaufen stets oberhalb beziehungsweise unterhalb einer angrenzenden Lage von Strängen 22. Eine Verwebung wie beim Gittergewebe ist nicht vorgesehen.

Es ist auch denkbar, dass eine erste Lage alle ersten Stränge 26 umfasst und eine zweite und eine dritte Lage jeweils jeden zweiten zweiten Strang 28 umfasst, wobei eine aus zweiter und dritter Lage oberhalb der ersten Lage angeordnet ist und die andere aus zweiter und dritter Lage unterhalb der ersten Lage angeordnet ist. Die zweiten Stränge der zweiten und der dritten Lage sind dann vorzugsweise in Haupterstreckungsrichtung L beabstandet zueinander angeordnet sind.

Beliebige Variationen von Gittergeweben und Gittergelegen sind für den Fachmann ohne weiteres ersichtlich.

In allen hierin beschriebenen Ausführungsformen sind die Stränge 22 zylindrisch ausgebildet. Die Stränge 22 können aber auch eine andere Form aufweisen. Insbesondere können die Stränge 22 auch flächig ausgebildet sein, um eine größere Fläche der Selbstklebeschicht 18 abzudecken, ohne die Dicke beziehungsweise Höhe der Teilabdeckung 20 in einer Richtung senkrecht zur Längsrichtung L und zur Querrichtung Q unnötig zu erhöhen.

In den Fig. 4 und 5 ist eine erfindungsgemäße Dichtbandrolle 2 gemäß einer zweiten Ausführungsform dargestellt. Die Dichtbandrolle 2 gemäß der zweiten Ausführungsform unterscheidet sich von der Dichtbandrolle 2 gemäß der ersten Ausführungsform nach den Fig. 1 bis 3 im Wesentlichen durch die Ausbildung der Teilabdeckung 20. Alle anderen Merkmale und Vorteile der ersten Ausführungsform sind analog auf die Dichtbandrolle 2 gemäß der zweiten Ausführungsform übertragbar. Nachfolgend sind daher nur die Unterschiede zur ersten Ausführungsform beschrieben. Im Übrigen wird auf die vorangehende Beschreibung der ersten Ausführungsform verwiesen.

Die Teilabdeckung 20 des Dichtbands 4 der Dichtbandrolle 2 gemäß der zweiten Ausführungsform ist aus in einem Muster angeordneten Strängen 22 gebildet, wobei zwischen den Strängen 22 Durchtrittsöffnungen 24 für nicht bedeckte Bereiche der Selbstklebeschicht 18 vorgesehen sind. Im Gegensatz zur ersten Ausführungsform umfasst die Teilabdeckung 20 jedoch nur eine Mehrzahl von Strängen 22, die in der Haupterstreckungsrichtung L des Dichtbands 4 verlaufen. Die Haupterstreckungsrichtung L entspricht auch hier der Längsrichtung des Dichtbands 4, sodass alle Stränge 22 in Längsrichtung L verlaufenden ersten Strängen 26 entsprechen. Die Teilabdeckung 20 gemäß der zweiten Ausführungsform umfasst keine zweiten Stränge, die schräg oder senkrecht zur Haupterstreckungsrichtung verlaufen.

Die Teilabdeckung 20 ist daher einfacher aufgebaut und günstiger herzustellen. Material für zusätzliche Stränge kann eingespart werden bzw. müssen weniger Stränge auf die Selbstklebeschicht 18 aufgebracht werden.

Auch hier ist auf ein geeignetes Verhältnis zwischen der Teilabdeckung 20 und den nicht bedeckten Bereichen der Selbstklebeschicht 18 im Bereich der Durchtrittsöffnungen 24 zu achten, sodass eine ausreichende Anhaftung des Dichtbands 4 am Bauteil möglich ist, ohne die Windungen des Dichtbands 4 in der Dichtbandrolle 2 zu fest miteinander zu verhaften. Analog zur ersten Ausführungsform sind die Stränge 22, 26 vorzugsweise gleichmäßig über die Breite des Dichtbands 4 in Querrichtung Q verteilt.

In den Fig. 6 und 7 ist eine Dichtbandrolle 2 gemäß einer dritten Ausführungsform dargestellt. Die Dichtbandrolle 2 gemäß der dritten Ausführungsform unterscheidet sich von der ersten und der zweiten Ausführungsform im Wesentlichen dadurch, dass an der Oberseite 10 des Dichtbands 4 ein Abdeckmittel 30 angeordnet ist. Entsprechende Abdeckmittel 30 sind im Wesentlichen unabhängig von der Ausführung des übrigen Dichtbands 4 einsetzbar. Nachfolgend sind daher lediglich die Unterschiede zur ersten und zur zweiten Ausführungsform beschrieben. Im Übrigen wird auf die vorangehende Beschreibung der ersten und der zweiten Ausführungsform verwiesen, deren Merkmale und Vorteile analog auf die dritte Ausführungsform Anwendung finden. Insbesondere kann die Teilabdeckung 20 bei einem Dichtband 2 der dritten Ausführungsform entsprechend der Teilabdeckung 20 der ersten Ausführungsform oder entsprechend der Teilabdeckung 20 der zweiten Ausführungsform ausgebildet sein.

Das Abdeckmittel 30 bedeckt den Grundkörper 6 zumindest teilweise. Das Abdeckmittel 30 auf der Oberseite 10 des Dichtbands 4 dient dazu, die Kontaktfläche zwischen der Selbstklebeschicht 18 bzw. deren nicht bedeckte Bereiche einer Windung und der Oberseite 10 des Dichtbands 4 einer benachbarten Windung des Dichtbands 4 innerhalb der Dichtbandrolle 2 zu verringern. Dadurch kann das Verkleben der Windungen des Dichtbands 4 innerhalb der Dichtbandrolle 2 weiter unterbunden werden und ein leichtes Abwickeln des Dichtbands 4 von der Dichtbandrolle 2 ermöglicht werden. Zugleich wird die zur Verbindung mit einem Bauteil zur Verfügung stehende Fläche der Selbstklebeschicht 18 bzw. der nicht bedeckten Bereiche derselben nicht verringert.

In der dargestellten, bevorzugten Ausführungsform umfasst das Abdeckmittel 30 weitere Stränge 32, die hierin auch als dritte Stränge 32 bezeichnet werden. Die weiteren Stränge 32 sind in einem Muster angeordnet, wobei zwischen den weiteren Strängen Durchtrittsöffnungen 34 für den Weichschaumstoff des Grundkörpers 6 vorgesehen sind. In der dargestellten Ausführungsform verlaufen alle weiteren bzw. dritten Stränge 32 des Abdeckmittels 30 in der Haupterstreckungsrichtung L des Dichtbands 4 und somit parallel zu den ersten Strängen 26. Zusätzlich können weitere dritte Stränge 32 des Abdeckmittels 30 vorgesehen werden, die schräg oder senkrecht zur Haupterstreckungsrichtung L des Dichtbands 4 und somit parallel zu den zweiten Strängen 28 verlaufen, falls solche vorgesehen sind. Es können auch nur in Querrichtung Q verlaufende weitere Stränge 32 vorgesehen sein. Analog zu den ersten und zweiten Strängen 26, 28 der Teilabdeckung 20 können auch die weiteren Stränge 32 ein Gittergewebe oder ein Gittergelege bilden.

Um den Effekt der Stränge 22, 32 der Teilabdeckung 20 bzw. der Abdeckmittel 30 zu verstärken, ist es bevorzugt, dass sich die Stränge 22 der Teilabdeckung 20 an der Unterseite 8 des Dichtbands 4 nicht mit den weiteren Strängen 32 des Abdeckmittels 30 auf der Oberseite 10 des Dichtbands 4 decken. Wie in Fig. 7 durch die senkrecht zur Querrichtung Q verlaufenden, gestrichelten Linien angedeutet, sind die weiteren Stränge 32 daher jeweils in Querrichtung Q zwischen zwei benachbarten Strängen 22 der Teilabdeckung 20 angeordnet. Zum Beispiel kann jeder weitere Strang 32 in Querrichtung Q mittig zwischen zwei ersten Strängen 26 angeordnet sein.

Die Stränge 22, 32 an der Unterseite 8 bzw. der Oberseite 10 können hinsichtlich ihres Materials, ihrer Form und Dimensionen sowie ihrer Ausrichtung gleich ausgebildet sein oder sich in einem oder in mehreren dieser Aspekte unterscheiden.

Um eine gute Anpassung der Oberseite 10 des Dichtbands 4 an ein Oberflächenprofil einer Gebäudemauer zu ermöglichen, sind die Durchtrittsöffnungen 34 für den Weichschaumstoff vorgesehen. Vorzugsweise bedeckt das Abdeckmittel 30 daher nur zwischen 5 und 98 % der Fläche der Oberseite 10 des Dichtbands 4.

Anstelle der weiteren Stränge 32 kann das Abdeckmittel 30 auch als Beflockung aus am Weichschaumstoff anhaftenden Partikeln ausgebildet sein. Die Partikel können selbst so weich bzw. flexibel sein, dass sie eine gute Anpassung der Oberseite 10 des Dichtbands 4 an das Oberflächenprofil der Gebäudemauer ermöglichen. Es ist dann möglich, auch große Teile der Oberseite 10 des Dichtbands 4 mit dem Abdeckmittel 30 zu bedecken, zum Beispiel auch die gesamte Oberseite 10 durch die Partikel zu bilden. Es kann aber ausreichen, die Durchtrittsöffnungen 34 für den Weichschaumstoff des Grundkörpers 6 so zu dimensionieren, dass eine zufriedenstellende Anlage und Anpassung der Oberseite im Bereich der Durchtrittsöffnungen 34 erreicht wird.

Es existieren vielfältige Möglichkeiten der Kombination und Abwandlung der einzelnen Ausführungsformen. Alle derartigen Kombinationen sollen hiermit offenbart sein, solange sie unter die beigefügten Ansprüche fallen.

## Patentansprüche

1. Dichtbandrolle (2) mit einem Dichtband (4), das in radial aufeinanderfolgenden Windungen aufgewickelt ist, die durch Abwickeln wieder voneinander lösbar sind,
wobei das Dichtband (4) einen Grundkörper (6) aus einem nach Kompression rückstellfähigen Weichschaumstoff aufweist,
wobei das Dichtband (4) eine Unterseite (8), eine Oberseite (10) und zwei die Oberseite (10) und Unterseite (8) verbindende Seitenflanken (12) aufweist, wobei in der Dichtbandrolle (2) die Unterseite (8) einer Windung benachbart zur Oberseite (10) der nachfolgenden Windung angeordnet ist und die Seitenflanken (12) an den Stirnseiten der Dichtbandrolle (2) angeordnet sind,
wobei an der Unterseite (8) des Dichtbands (4) eine Selbstklebeschicht (18) angeordnet ist,
wobei die Selbstklebeschicht (18) eine Teilabdeckung (20) aufweist, die aus in einem Muster angeordneten Strängen (22) gebildet ist, wobei zwischen den Strängen (22) Durchtrittsöffnungen (24) für nicht bedeckte Bereiche der Selbstklebeschicht (18) vorgesehen sind,
**dadurch gekennzeichnet, dass**
die Stränge (22) der Teilabdeckung (20) an der Unterseite (8) des Dichtbands (4) bzw. auf der Selbstklebeschicht angeordnet sind.

2. Dichtbandrolle (2) nach Anspruch 1, **dadurch gekennzeichnet, dass** zumindest einige der Stränge (22) der Teilabdeckung (20) in einer Haupterstreckungsrichtung (L) des Dichtbands (4) verlaufen.

3. Dichtbandrolle (2) nach einem der vorangehenden Ansprüche, **dadurch gekennzeichnet, dass** zumindest einige der Stränge (22) der Teilabdeckung (20) schräg oder senkrecht zu einer Haupterstreckungsrichtung (L) des Dichtbands (4) verlaufen.

4. Dichtbandrolle (2) nach einem der vorangehenden Ansprüche, **dadurch gekennzeichnet, dass** die Unterseite (8) des Dichtbands (4) innerhalb einer Windung radial weiter außen liegt als die Oberseite (10) des Dichtbands (4) derselben Windung.

5. Dichtbandrolle (2) nach einem der Ansprüche 1 bis 3, **dadurch gekennzeichnet, dass** die Unterseite (8) des Dichtbands (4) innerhalb einer Windung radial weiter innen liegt als die Oberseite (10) des Dichtbands (4) derselben Windung.

6. Dichtbandrolle (2) nach einem der vorangehenden Ansprüche, **dadurch gekennzeichnet, dass** die Stränge (22) eine Breite von 0,01 bis 3 mm, bevorzugt von 0,1 bis 2 mm, mehr bevorzugt von 0,5 bis 2 mm aufweisen.

7. Dichtbandrolle (2) nach einem der vorangehenden Ansprüche, **dadurch gekennzeichnet, dass** die Stränge (22) zusammen zwischen 1 und 50 % der Fläche der Selbstklebeschicht (18), bevorzugt zwischen 2 und 30 % der Fläche der Selbstklebeschicht (18), mehr bevorzugt zwischen 3 und 20 % der Fläche der Selbstklebeschicht (18) abdecken.

8. Dichtbandrolle (2) nach einem der vorangehenden Ansprüche, **dadurch gekennzeichnet, dass** die Stränge (22) aus einem Material gebildet sind, das Zellwolle, Polyester oder Glasfaser aufweist.

9. Dichtbandrolle (2) nach einem der vorangehenden Ansprüche, **dadurch gekennzeichnet, dass** sowohl die Stränge (22) als auch die nicht bedeckten Bereiche der Selbstklebeschicht (18) einer Windung an einer benachbarten Windung des Dichtbands (4) anliegen.

10. Dichtbandrolle (2) nach Anspruch 9, **dadurch gekennzeichnet, dass** die Stränge (22) und die nicht bedeckten Bereiche der Selbstklebeschicht (18) einer Windung direkt am Grundkörper (6) der benachbarten Windung anliegen.

11. Dichtbandrolle (2) nach einem der Ansprüche 1 bis 9, **dadurch gekennzeichnet, dass** an der Oberseite (10) des Dichtbands (4) ein Abdeckmittel (30) angeordnet ist, das den Grundkörper (6) zumindest teilweise bedeckt.

12. Dichtbandrolle (2) nach Anspruch 11, **dadurch gekennzeichnet, dass** das Abdeckmittel (30) weitere Stränge (32) aufweist, die in einem Muster angeordnet sind, wobei zwischen den weiteren Strängen (32) Durchtrittsöffnungen (34) für den Weichschaumstoff vorgesehen sind.

13. Dichtbandrolle (2) nach Anspruch 11, **dadurch gekennzeichnet, dass** das Abdeckmittel (30) als Beflockung aus am Weichschaumstoff anhaftenden Partikeln, bevorzugt aus Silikon oder Kunststoffgranulat, ausgebildet ist, und die Partikel bevorzugt eine Größe von zwischen 0,01 und 1 mm aufweisen.

14. Dichtbandrolle (2) nach einem der Ansprüche 11 bis 13, **dadurch gekennzeichnet, dass** das Abdeckmittel (30) insgesamt zwischen 5 und 98 % einer Fläche der Oberseite (10) des Dichtbands (4) bedeckt.

15. Dichtbandrolle (2) nach einem der Ansprüche 1 bis 8, **dadurch gekennzeichnet, dass** zwischen jeweils zwei benachbarten Windungen ein durchgängiger Trennstreifen eingelegt ist, der an einer Seite lose oder lösbar an der Oberseite (10) der einen Windung des Dichtbands (4) anliegt und an der gegenüberliegenden Seite an den Strängen (22) der Teilabdeckung (20) und den nicht bedeckten Bereichen der Selbstklebeschicht (18) der angrenzenden Windung des Dichtbands (4) anliegt, wobei der Trennstreifen an den nicht bedeckten Bereichen der Selbstklebeschicht (18) lösbar haftet.

## Claims

1. A sealing tape roll (2) comprising a sealing tape (4) which is wound up in radially successive turns which are releasable from one another again by unwinding,
wherein the sealing tape (4) comprises a base body (6) of a flexible foam which is restorable after compression,
wherein the sealing tape (4) has a bottom side (8), a top side (10) and two side flanks (12) connecting the top side (10) and the bottom side (8), wherein the bottom side (8) of one turn is disposed adjacently to the top side (10) of the subsequent turn in the sealing tape roll (2) and the side flanks (12) are disposed at the end faces of the sealing tape roll (2),
wherein a self-adhesive layer (18) is disposed at the bottom side (8) of the sealing tape (4),
wherein the self-adhesive layer (18) comprises a partial covering (20) which is formed of strands (22) disposed in a pattern, wherein passages (24) for non-covered regions of the self-adhesive layer (18) are provided between the strands (22),
**characterized in that**
the strands (22) of the partial covering (20) are disposed at the bottom side (8) of the sealing tape (4) and/or on the self-adhesive layer.

2. The sealing tape roll (2) according to claim 1, **characterized in that** at least some of the strands (22) of the partial covering (20) run in a main extent direction (L) of the sealing tape (4).

3. The sealing tape roll (2) according to any of the preceding claims, **characterized in that** at least some of the strands (22) of the partial covering (20) run diagonally or perpendicularly to a main extent direction (L) of the sealing tape (4).

4. The sealing tape roll (2) according to any of the preceding claims, **characterized in that** the bottom side (8) of the sealing tape (4) within one turn lies radially further to the outside than the top side (10) of the sealing tape (4) of the same turn.

5. The sealing tape roll (2) according to any of claims 1 to 3, **characterized in that** the bottom side (8) of the sealing tape (4) within one turn lies radially further to the inside than the top side (10) of the sealing tape (4) of the same turn.

6. The sealing tape roll (2) according to any of the preceding claims, **characterized in that** the strands (22) have a width of 0.01 to 3 mm, preferably of 0.1 to 2 mm, more preferably of 0.5 to 2 mm.

7. The sealing tape roll (2) according to any of the preceding claims, **characterized in that** the strands (22) together cover between 1% and 50% of the area of the self-adhesive layer (18), preferably between 2% and 30% of the area of the self-adhesive layer (18), more preferably between 3% and 20% of the area of the self-adhesive layer (18).

8. The sealing tape roll (2) according to any of the preceding claims, **characterized in that** the strands (22) are formed of a material which comprises viscose staple, polyester or fibreglass.

9. The sealing tape roll (2) according to any of the preceding claims, characterized both the strands (22) and the non-covered regions of the self-adhesive layer (18) of one turn lie against an adjacent turn of the sealing tape (4).

10. The sealing tape roll (2) according to claim 9, **characterized in that** the strands (22) and the non-covered regions of the self-adhesive layer (18) of one turn lie directly against the base body (6) of the adjacent turn.

11. The sealing tape roll (2) according to any of claims 1 to 9, **characterized in that** a cover means (30) which at least partly covers the base body (6) is disposed at the top side (10) of the sealing tape (4).

12. The sealing tape roll (2) according to claim 11, **characterized in that** the cover means (30) has further strands (32) which are disposed in a pattern, wherein passages (34) for the flexible foam are provided between the further strands (32).

13. The sealing tape roll (2) according to claim 11, **characterized in that** the cover means (30) is configured as a flocking composed of particles, preferably of silicone or pelletized plastic, that adhere on the flexible foam and that preferably have a size of between 0.01 and 1 mm.

14. The sealing tape roll (2) according to any of claims 11 to 13, **characterized in that** the cover means (30) covers in total between 5% and 98% of an area of the top side (10) of the sealing tape (4).

15. The sealing tape roll (2) according to any of claims 1 to 8, **characterized in that** between pairs of adjacent turns a continuous separating strip is inserted which lies at one side loosely or releasably against the top side (10) of one turn of the sealing tape (4) and lies on the opposite side against the strands (22) of the partial covering (20) and the non-covered regions of the self-adhesive layer (18) of the adjacent turn of the sealing tape (4), wherein the separating strip adheres releasably at the non-covered regions of the self-adhesive layer (18).

## Revendications

1. Rouleau de ruban d'étanchéité (2) comprenant un ruban d'étanchéité (4) qui est enroulé en enroulements radialement successifs qui peuvent être à nouveau séparées les uns des autres par déroulement,
le ruban d'étanchéité (4) comportant un corps de base (6) en mousse flexible qui est apte à reprendre son état initial après compression,
le ruban d'étanchéité (4) comportant une face inférieure (8), une face supérieure (10) et deux flancs latéraux (12) reliant la face supérieure (10) et la face inférieure (8),
la face inférieure (8) d'un enroulement étant disposée de manière adjacente à la face supérieure (10) de l'enroulement suivant dans le rouleau de ruban d'étanchéité (2) et les flancs latéraux (12) étant disposés sur les faces frontales du rouleau de ruban d'étanchéité (2),
une couche auto-adhésive (18) étant disposée sur la face inférieure (8) du ruban d'étanchéité (4),
la couche auto-adhésive (18) comportant un revêtement partiel (20) qui est formé de brins (22) disposés suivant un motif, des ouvertures de passage (24) destinées à des zones non revêtues de la couche auto-adhésive (18) étant prévues entre les brins (22),
**caractérisé en ce que**
les brins (22) du revêtement partiel (20) sont disposés sur la face inférieure (8) du ruban d'étanchéité (4) ou sur la couche auto-adhésive.

2. Rouleau de ruban d'étanchéité (2) selon la revendication 1, **caractérisé en ce qu'**au moins certains des brins (22) du revêtement partiel (20) s'étendent dans une direction d'extension principale (L) du ruban d'étanchéité (4).

3. Rouleau de ruban d'étanchéité (2) selon l'une des revendications précédentes, **caractérisé en ce qu'**au moins certains des brins (22) du revêtement partiel (20) s'étendent obliquement ou perpendiculairement à une direction d'extension principale (L) du ruban d'étanchéité (4).

4. Rouleau de ruban d'étanchéité (2) selon l'une des revendications précédentes, **caractérisé en ce que** la face inférieure (8) du ruban d'étanchéité (4) est située radialement plus à l'extérieur à l'intérieur d'un enroulement que la face supérieure (10) du ruban d'étanchéité (4) du même enroulement.

5. Rouleau de ruban d'étanchéité (2) selon l'une des revendications 1 à 3, **caractérisé en ce que** la face inférieure (8) du ruban d'étanchéité (4) à l'intérieur d'un enroulement est située radialement plus à l'intérieur que la face supérieure (10) du ruban d'étanchéité (4) du même enrouement.

6. Rouleau de ruban d'étanchéité (2) selon l'une des revendications précédentes, **caractérisé en ce que** les brins (22) ont une largeur de 0,01 à 3 mm, de préférence de 0,1 à 2 mm, plus préférablement de 0,5 à 2 mm.

7. Rouleau de ruban d'étanchéité (2) selon l'une des revendications précédentes, **caractérisé en ce que** les brins (22) recouvrent conjointement entre 1 et 50 % de la surface de la couche auto-adhésive (18), de préférence entre 2 et 30 % de la surface de la couche auto-adhésive (18), plus préférablement entre 3 et 20 % de la surface de la couche auto-adhésive (18).

8. Rouleau de ruban d'étanchéité (2) selon l'une des revendications précédentes, **caractérisé en ce que** les brins (22) sont formés en un matériau qui comporte de la fibranne, du polyester ou de la fibre de verre.

9. Rouleau de ruban d'étanchéité (2) selon l'une des revendications précédentes, **caractérisé en ce que** aussi bien les brins (22) que les zones non revêtues de la couche auto-adhésive (18) d'un enroulement viennent en appui sur un enroulement adjacent du ruban d'étanchéité (4) .

10. Rouleau de ruban d'étanchéité (2) selon la revendication 9, **caractérisé en ce que** les brins (22) et les zones non revêtues de la couche auto-adhésive (18) d'un enroulement viennent en appui directement sur le corps de base (6) de l'enroulement adjacent.

11. Rouleau de ruban d'étanchéité (2) selon l'une des revendications 1 à 9, **caractérisé en ce qu'**un moyen de revêtement (30), qui recouvre au moins partiellement le corps de base (6), est disposé sur la face supérieure (10) du ruban d'étanchéité (4).

12. Rouleau de ruban d'étanchéité (2) selon la revendication 11, **caractérisé en ce que** le moyen de revêtement (30) comporte d'autres brins (32) qui sont disposés suivant un motif, des ouvertures de passage (34) destinées à la mousse flexible étant prévues entre les autres brins (32).

13. Rouleau de ruban d'étanchéité (2) selon la revendication 11, **caractérisé en ce que** le moyen de revêtement (30) est réalisé sous la forme d'un flocage de particules, de préférence de granulat de silicone ou de matière synthétique, qui adhèrent à la mousse flexible et **en ce que** les particules ont de préférence une taille comprise entre 0,01 et 1 mm.

14. Rouleau de ruban d'étanchéité (2) selon l'une des revendications 11 à 13, **caractérisé en ce que** le moyen de revêtement (30) recouvre au total entre 5 et 98 % d'une surface de la face supérieure (10) du ruban d'étanchéité (4).

15. Rouleau de ruban d'étanchéité (2) selon l'une des revendications 1 à 8, **caractérisé en ce qu'**une bande de séparation continue est insérée à chaque fois entre deux enroulements adjacents, laquelle bande de séparation vient en appui de manière lâche ou détachable d'un côté sur la face supérieure (10) d'un enroulement du ruban d'étanchéité (4) et vient en appui du côté opposé sur les brins (22) du revêtement partiel (20) et les zones non revêtues de la couche auto-adhésive (18) de l'enroulement adjacent du ruban d'étanchéité (4), la bande de séparation adhérant de manière détachable aux zones non revêtues de la couche auto-adhésive (18).
